# EUROPÄISCHE PATENTANMELDUNG

(11) **EP 0 283 674 A1**
(43) Veröffentlichungstag der Anmeldung: **28.09.1988**
(21) Anmeldenummer: 88101289.2
(22) Anmeldetag: 29.01.1988
(51) Int. Cl.: B28D 1/26

(54) **Steintrennvorrichtung**

(30) Priorität: 26.03.1987 DE 8704507 U
(71) Anmelder: HANDELSAGENTUR M. THORWESTEN, D-4400 Münster-Roxel (DE)
(72) Erfinder: Pöpping, Georg, D-4400 Münster-Roxel (DE)
(74) Vertreter: Richter, Werdermann & Gerbaulet

(57) **Zusammenfassung**

Steintrennvorrichtung mit einzeln bewegbaren Messern (21,31), womit auch ein unplaner Schneidbereich, wie er z.B. bei mit Fasen versehenen Klinkern vorliegt, von den Messern (21,31) so beaufschlagt werden kann. Hiezu wird vorgeschlagen, daß eine Gummifeder jeweils zwischen allen Einzelmessern (21, 31) des Schneidbalkens (30) bzw. des Widerlagerbalkens (20) und dem jeweiligen Auflager (19, 35) mit einem abgeschlossenen Hohlraum (23, 33) ausgebildet wird, wobei der Hohlraum (23,33) mit einem Fluid gefüllt ist. Infolge des Druckausgleiches liegen alle Einzelmesser (21,31) unter gleichem Schneiddruck an dem zu schneidenden steinernen Körper an.

## Beschreibung

Die Erfindung betrifft eine Vorrichtung zum Zerteilen von steinernen Körpern mit einem aus mehreren Einzelschneiden gebildeten Widerlager und einem gleichfalls aus mehreren Einzelschneiden bestehenden, an einem Rahmen höhenverschieblich geführten Schneidbalken, der über eine als Mehrgelenkgetriebe ausgebildete Kraftübersetzungseinrichtung von Hand in Richtung auf das Widerlager preßbar ist, wobei die Einzelschneiden auf Gummifedern abgestützt sind.

Es ist bereits eine Vorrichtung zum Zerteilen von steinernen Körpern mit einem aus mehreren Einzelschneiden gebildeten Widerlager und einem gleichfalls aus mehreren Einzelschneiden bestehenden, an einem Rahmen höhenverschieblich geführten Schneidbalken, der über eine Kraftübersetzungseinrichtung von Hand in Richtung auf das Widerlager preßbar ist, bekannt geworden, bei der vorgesehen ist, daß die Einzelschneiden auf Gummifedern abgestützt sind, wobei der Schneidbalken über ein aus Schubstangen und jeweils zwei einer Schubstange zugeordneten Gelenkhebeln bestehendes Mehrgliedergetriebe in Richtung auf das Widerlager verschiebbar ist (EP-Anm. Nr. 85116424.4).

Diese bekannte Vorrichtung hat den Nachteil, daß ein Schneiden von unplanen Körpern teilweise mit Schwierigkeiten verbunden ist. Zwar erlaubt die Gummifederung der Einzelschneiden eine gewisse Relativverschiebung der Einzelschneiden zueinander, so daß eine Auflage der von den Einzelschneiden gebildeten Gesamtschneide auch bei einem Stein mit kleineren Erhebungen bzw. Vertiefungen möglich ist, sobald jedoch ein steinerner Körper zerteilt werden soll, der eine nicht quaderförmige Gestalt besitzt, d.h., der z.B. seitliche Fasen aufweist, ist ein Aufsetzen der Schneiden im gesamten vorgesehenen Schneidbereich nicht möglich. Es ist jedoch Voraussetzung für einen exakten Schnitt, daß die Einzelschneiden im gesamten Schnittbereich gleichmäßig und möglichst unter gleichem Schneiddruck auflagern.

Andere bekanntgewordene Schneidvorrichtungen dieser Art weisen bereits eine hydraulische Betätigung auf, die so ausgelegt ist, daß bei der unmittelbar nach dem Schnitt erfolgenden Entspannung der auf die jeweilige Einzelschneide wirkende Kolben von der Zylinderwandung gebremst und aufgefangen werden muß. Die dadurch entstehenden Druckspitzen führen zu einer relativ raschen Zerstörung der einzelnen Kolben-Zylindereinheiten. Da von außen nicht unmittelbar erkennbar ist, welche der zahlreichen Kolben-Zylindereinheiten der Einzelschneiden defekt ist, können ungleichmäßige, zu Ausschußprodukten führende Schnitte an den zu schneidenden steinernen Körpern nicht unterbunden werden.

Die Erfindung löst die Aufgabe, eine Steintrennvorrichtung der eingangs genannten Art so weiterzubilden, daß die Lagerung der Einzelmesser am Schneidbalken und am Widerlager so erfolgt, daß einzelne Messer herausbewegbar bzw. einziehbar angeordnet sind, so daß auch ein unplaner Schneidbereich, wie er sich z.B. bei mit Fasen versehenen Klinkern ergibt, von den Messern so beaufschlagt werden kann, daß im gesamten Schnittbereich die Messer gleichmäßig aufsetzbar sind.

Diese Aufgabe wird bei einer Vorrichtung zum Zerteilen von steinernen Körpern mit einem aus mehreren Einzelschneiden gebildeten Widerlager und einem gleichfalls aus mehreren Einzelschneiden bestehenden, an einem Rahmen höhenverschieblich geführten Schneidbalken, der über eine als Mehrgelenkgetriebe ausgebildete Kraftübersetzungseinrichtung von Hand in Richtung auf das Widerlager preßbar ist, wobei die Einzelschneiden auf Gummifedern abgestützt sind, dadurch gelöst, daß die Gummifedern als einstückiger Formkörper ausgebildet sind, der sich jeweils zwischen allen Einzelschneiden des Schneidbalkens bzw. des Widerlagerbalkens und dem jeweiligen Auflager der Einzelschneiden erstreckt und in dem ein sich über annähernd die gesamte Länge des Formkörpers verlaufender abgeschlossener Hohlraum ausgebildet ist, der mit einem Fluid gefüllt ist. Durch die Schaffung dieses durchgehenden Hohlraumes ist es möglich geworden, daß ein Volumen- bzw. Druckausgleich derart erfolgt, daß die einzelnen Schneiden den Formkörper mit dem darunter befindlichen Teil des Hohlraumes entsprechend stark eindrücken, so daß alle Einzelschneiden unter gleichem Schneiddruck auf den zu schneidenden steinernen Körper aufliegen. Da der Hohlraum geschlossen ist, steigt der Druck im gesamten Hohlraum gleichmäßig an, bis der notwendige Schneiddruck erreicht wird. In diesem Augenblick wird der steinerne Körper im gesamten Schneidbereich gleichzeitig zerteilt, was zu außerordentlich exakten und gradlinigen Schnitten führt.

Nach einer bevorzugten Ausgestaltung ist vorgesehen, daß der Hohlraum vollständig mit einem kompressiblen Fluid, wie Gas, gefüllt ist, während gemäß einer anderen bevorzugten Ausführungsform vorgesehen ist, daß ein nahezu inkompressibles Fluid, wie Öl, Wasser od.dgl., verwendet wird. Die Auswahl des Fluids ist dabei abhängig von den Einsatzbedingungen der Vorrichtung und den Härten der zu zerteilenden Materialien. Während die Verwendung eines Gases zu einer schnellen Anpassung der Einzelschneiden führt, ist hiermit gleichzeitig eine hohe Belastung des Formkörpers verbunden, während die Verwendung eines Öles zu hohen erreichbaren Schneiddrücken führt.

Vorzugsweise ist vorgesehen, daß der Hohlraum einen quadratischen, rechteckförmigen, kreisförmigen oder eine andere geeignete geometrische Form darstellenden Querschnitt aufweist. Die Auswahl hat hier jeweils nach der gewünschten Trennlinie für die Federrate des Formkörpers zu erfolgen. Da andererseits auch vorgesehen ist, daß der Formkörper aus einem homogenen, kompressiblen, elastischen, vernetzten Silikonkautschuk besteht, ist eine optimale Anpaßbarkeit der Federungs- und Dämpfungseigenschaften sowie eine optimale Anpaßbarkeit an nahezu jeden zu schneidenden steinernen Körper erreichbar.

Für die Betätigung der Vorrichtung ist dabei ein Mehrgliedergetriebe vorgesehen, das aus zwei symmetrisch zueinander angeordneten Kurbeltrieben besteht, deren Kurbeln mit einer mit einem Handhebel verbundenen Kurbelwelle drehbar sind, an denen Schubstangen angelenkt sind, an deren Enden Gleitstücke angeordnet sind, die jeweils in einer Führung linear verschiebbar sind und an denen jeweils ein Gelenkhebel angeordnet ist, der mit dem Schneidbalken verbunden ist, und daß die Führungen aus am Querträger fest angeordneten, einen Abstand zueinander aufweisenden und mit Gleitflächen versehenen Gleitkörpern besteht, wobei zwischen jeweils zwei Gleitkörpern ein Gleitstück verschiebbar geführt ist. Hierbei ergibt sich der Vorteil, daß die Kraftübertragung auf den Schneidbalken noch verlustfreier als bei den bisher bekannten Vorrichtungen durchführbar ist, so daß in Verbindung mit der neuartigen Abstützung der Einzelschneiden dem Betätiger der Vorrichtung die Möglichkeit gegeben wird, den Schneiddruck in geeigneter Weise zu dosieren, so daß Spitzenbelastungen für die Vorrichtung weitgehend vermieden werden können.

Im folgenden wird der Gegenstand der Erfindung erläutert. Es zeigt
Fig. 1 in einer Seitenansicht eine Steintrennvorrichtung in teilweise senkrecht geschnittener Darstellung,
Fig. 2 in einer bei II-II in Fig. 1 angedeuteten Ansicht von oben das Mehrgliedergetriebe,
Fig. 3 in senkrecht geschnittener Darstellung in einer Teilansicht den im Querträger angeordneten Schneidbalken,
Fig. 4 in einer Teilansicht das auf der Grundplatte angeordnete Widerlager in senkrecht geschnittener Darstellung, und
Fig. 5 in einer Teilansicht die in Fig. 1 bei V-V nur angedeutete Befestigung des Widerlagers in senkrecht geschnittener Darstellung.

Die Steintrennvorrichtung 100 besteht aus einem auf einer Grundplatte 11 angeordneten Tragrahmen 10, auf dem höhenverstellbar der an Tragsäulen 12, 13 befestigte Querträger 16 angeordnet ist, der das Mehrgliedergetriebe 40 und den Schneidbalken 30 trägt. In den Tragsäulen 12, 13 sind jeweils Gewindestangen 14, 15 angeordnet, die mit den Tragsäulen radial drehbar, jedoch axial fest verbunden sind und in jeweils entsprechende, mit einem Innengewinde versehene, fest an den Tragsäulen 10a, 10b des Tragrahmens 10 angeordnete Drehzylinder 17, 18 einschraubbar sind. Die Gewindestangen 13, 14, die mit ihrem jeweils vom Drehzylinder 17, 18 abgewandten Ende die Säulen 12, 13 endseitig durchgreifen, sind mit einem Gewindebolzen versehen, auf den eine Kontermutternsicherungsverbindung 14a, 15a aufgeschraubt ist. Beim Lösen der Kontermutternsicherungsverbindung 14a, 15a ist eine Drehung der Gewindestangen 14, 15 möglich, wobei diese bei einer Drehung durch den Gewindeeingriff in den Drehzylindern 17, 18 in ihrer Höhe in der bei X angedeuteten Pfeilrichtung höhenverstellbar sind. Durch die Höhenverstellung der Gewindestangen 14, 15 werden die Tragsäulen 12, 13 mit angehoben bzw. abgesenkt, so daß über die Gewindestangen 14, 15 eine Höhenverstellbarkeit des Querträgers 16 durchführbar ist.

An dem Querträger 16, der, wie aus Fig. 1 und 2 zu ersehen ist, aus zwei Tragplatten 16a, 16b besteht, ist das Mehrgliedergetriebe 40 angeordnet. Dieses besteht aus einer mit einem in der Zeichnung nicht dargestellten Handhebel verbindbaren Kurbelwelle 43, an der entsprechend exzentrisch Kurbeln 44, 45 angeordnet sind, an denen gelenkig die Schubstangen 41, 42 gehaltert sind. An den von den Kurbeln 44, 45 abgewandten Enden 41a, 42a der Schubstangen 41, 42 sind an diesen drehbar gelagert Gleitstücke 46, 47 angeordnet. Diese sind in den aus den Gleitkörpern 52, 53 bzw. 54, 55 bestehenden Führungen 50, 51 verschiebbar gelagert und zwangsgeführt. An den Schubstangen 41, 42 ist jeweils ein Gelenkhebel 48, 49 angelenkt, der mit seinem entsprechenden anderen Ende mit dem Schneidbalken 30 verbunden ist. Durch die Zwangsführung über die Führungen 50, 51 wird eine über den nicht dargestellten Handhebel auf die Kurbelwelle 43 ausgegebene Drehbewegung von den Schubstangen 41, 42 auf die Gleitstücke 46, 47 und damit auf die Gelenkhebel 48, 49 übertragen und gleichzeitig in eine Horizontalbewegung des Schneidbalkens 30 umgewandelt. Auf diese Weise ist der Schneidbalken 30 in der mit X1 bezeichneten Richtung verfahrbar.

In Fig. 3 ist dabei erkennbar, daß das Mehrgliedergetriebe 40 zwischen den Tragplatten 16a, 16b angeordnet ist und jeweils in seinen Funktionsteilen, wie dem Gleitstück 47 und dem Gelenkhebel 48, längssymmetrisch doppelt ausgeführt ist, um eine große und verkantungsfreie Kraftübertragung zu ermöglichen. Dabei erfolgt die Kraft- und Bewegungsübertragung zwischen der Schubstange 42, den Gleitstücken 47 und den Gelenkhebeln 48 über eine Gelenkwelle 47a, während die Gelenkhebel 48 über die Gelenkwelle 48a die Kraft und Bewegung auf die Schneidbalkenwangen 36a, 36b übertragen, zwischen denen sich das stegartig ausgebildete Auflager 35 befindet, an dem nach unten gerichtet der Formkörper 32 und die Einzelschneiden 31 angeordnet sind. Die Einzelschneiden haben dabei eine T-förmige Grundform, wobei der Querbalken 31a der Einzelschneiden 31 von den Haltewangen 34 unterfangen wird, die an den Schneidbalkenwangen 36a, 36b befestigt sind.

Das dem Schneidbalken 30 zugeordnete Widerlager 20 weist einen entsprechenden Aufbau auf, wie in den Fig. 4 und 5 dargestellt ist. Dabei ist das Auflager 19 als U-förmiger Formkörper ausgebildet, der auf der Grundplatte 11 angeordnet ist und zwischen seinen beiden Flanschen den Formkörper 23 und die Einzelschneiden 21 trägt, die ebenfalls eine T-förmige Gestalt aufweisen und von den Haltewangen 24 gehalten werden. Die Haltewangen 24 sind dabei in den Endbereichen des Widerlagers 30 über eine aus einem eingesteckten Gewindebolzen 25, einer Halterungsmutter 26 und einer Halterungsplatte 27 gebildete Schraubverbindung mit dem Auflager 19 verspannt.

Der in den einstückigen Formkörpern 22, 32 jeweils ausgebildete Hohlraum 23, 33 ist, wie in Fig. 1, 3 und 4 angedeutet, im wesentlichen konzentrisch angeordnet und erstreckt sich über annähernd die gesamte Länge des jeweiligen Formkörpers 22, 32. Hier sind jedoch die verschiedensten Kombinationen der geometrischen Gestaltung der Formkörper 22, 32 selbst bzw. der in ihnen ausgebildeten Hohlräume 23, 33 möglich, wobei die Wahl der Geometrie von den gewünschten Elastizitäts- bzw. Kraftübertragungseigenschaften abhängt.

Die Arbeitsweise der Vorrichtung 100 entspricht prinzipiell der Arbeitsweise der bekannten Vorrichtungen. Dabei wird der zu zerteilende - in der Zeichnung nicht dargestellte - steinerne Körper so angeordnet, daß sich die zu erreichende Schnittebene zwischen den Spitzen der Einzelschneiden 31 des Schneidbalkens 30 bzw. den Spitzen der Einzelschneiden 21 des Widerlagers 20 befindet, wobei über das Mehrgliedergetriebe 40 eine Verschiebung des Schneidbalkens 30 in X1-Richtung nach unten solange vorgenommen wird, bis die Einzelschneiden 31 des Schneidbalkens 30 auf dem steinernen Körper aufliegen. Bei einer weiteren Verdrehung der Kurbelwelle 43 wird dann durch die weitere Abwärtsbewegung und den dabei auftretenden Auflagerdruck in den Einzelschneiden 21, 31 erreicht, daß sich eine Kompression des Fluids bzw. eine entsprechende Verteilung in den Hohlräumen 23, 33 so ergibt, daß ein vollkommener Druck- und Volumenausgleich derart eintritt, daß alle Einzelschneiden 21, 31 mit einem gleichen Auflagerdruck auf dem steinernen Körper aufliegen, wobei sich eine an die äußere Gestalt des steinernen Körpers angepaßte Höhenverteilung der Einzelschneiden 21, 31 ergibt. Insbesondere die die Fasen des steinernen Körpers beaufschlagenden Einzelschneiden 21, 31 treten gegenüber den anderen Einzelschneiden 21, 31 hervor, so daß auch in den Fasenbereichen eine optimale Auflage und ein entsprechender Andruck erreicht wird. Bei einer weiteren Verdrehung der Kurbelwelle 43 wird dann eine Drucksteigerung in den Einzelschneiden herbeigeführt, bis der notwendige Schneiddruck erreicht wird und der Körper in der vorgesehenen Ebene geteilt wird. Da eine Gleichverteilung des Schneiddruckes über die gesamte Schneidebene erreicht wird, ergibt sich nicht nur ein vorteilhaftes Schnittverhalten, sondern der Verschleiß an den Einzelschneiden zeigt sich über die Einsatzdauer auch als äußerst gleichmäßig und die Handhabung der Vorrichtung wird wesentlich vereinfacht.

## Patentansprüche

1. Vorrichtung (100) zum Zerteilen von steinernen Körpern mit einem aus mehreren Einzelschneiden (21) gebildeten Widerlager (20) und einem gleichfalls aus mehreren Einzelschneiden (31) bestehenden, an einem Rahmen (10) höhenverschieblich geführten Schneidbalken (30), der über eine als Mehrgelenkgetriebe (40) ausgebildete Kraftübersetzungseinrichtung von Hand in Richtung auf das Widerlager (20) preßbar ist, wobei die Einzelschneiden (21, 31) auf Gummifedern abgestützt sind,
dadurch gekennzeichnet,
daß die Gummifedern als einstückiger Formkörper (22, 32) ausgebildet sind, der sich jeweils zwischen allen Einzelschneiden (21, 31) des Schneidbalkens (30) bzw. des Widerlagerbalkens (20) und dem jeweiligen Auflager (19, 35) der Einzelschneiden (21, 31) erstreckt und in dem ein sich über annähernd die gesamte Länge des Formkörpers (22, 32) verlaufender abgeschlossener Hohlraum (23, 33) ausgebildet ist, der mit einem Fluid gefüllt ist.

2. Vorrichtung nach Anspruch 1,
dadurch gekennzeichnet,
daß der Hohlraum (23, 33) vollständig mit einem kompressiblen Fluid, wie einem Gas, gefüllt ist.

3. Vorrichtung nach Anspruch 1,
dadurch gekennzeichnet,
daß der Hohlraum (23, 33) nur teilweise mit einem nahezu inkompressiblen Fluid, wie Öl, Wasser od.dgl., gefüllt ist.

4. Vorrichtung nach einem der Ansprüche 1 bis 3,
dadurch gekennzeichnet,
daß der Formkörper (22, 32) eine etwa quaderförmige Gestalt aufweist.

5. Vorrichtung nach einem der vorangegangenen Ansprüche 1 bis 4,
dadurch gekennzeichnet,
daß der Hohlraum (23, 33) einen eine quadratische, rechteckförmige, kreisförmige oder eine andere geeignete geometrische Form darstellenden Querschnitt aufweist.

6. Vorrichtung nach einem der Ansprüche 1 bis 5,
dadurch gekennzeichnet,
daß der Formkörper (22, 32) aus einem homogenen, kompressiblen, elastischen, vernetzten Silikonkautschuk besteht.

7. Vorrichtung nach einem der Ansprüche 1 bis 6,
dadurch gekennzeichnet,
daß das Mehrgliedergetriebe (40) aus zwei symmetrisch zueinander angeordneten Kurbeltrieben besteht, deren Kurbeln (44, 45) mit einer mit einem Handhebel verbundenen Kurbelwelle (43) drehbar sind, an denen Schubstangen (41, 42) angelenkt sind, an deren Enden (41a, 42a) Gleitstücke (46, 47) angeordnet sind, die jeweils in einer Füh rung (50, 51) linear verschiebbar sind und an denen jeweils ein Gelenkhebel (48, 49) angeordnet ist, der mit dem Schneidbalken (30) verbunden ist, und daß die Führungen aus am Querträger (16) fest angeordneten, einen Abstand zueinander aufweisenden und mit Gleitflächen (53a, 54a) versehenen Gleitkörpern (52, 53, 54, 55) besteht, wobei zwischen jeweils zwei Gleitkörpern (52, 53; 54, 55) ein Gleitstück (46, 47) verschiebbar geführt ist.
